# EUROPÄISCHE PATENTSCHRIFT

(11) **EP 0 476 249 B1**
(45) Veröffentlichungstag und Bekanntmachung des Hinweises auf die Patenterteilung: **12.10.1994**
(21) Anmeldenummer: 91111230.8
(22) Anmeldetag: 05.07.1991
(51) Int. Cl.: B01F 13/02

(54) **Einrichtung und Verfahren zum Fördern und Mischen von Schüttgut**
Device and method for transporting and mixing bulk goods
Dispositif et procédé pour transporter et mélanger du matériau en vrac

(30) Priorität: 21.09.1990 DE 4029902
(43) Veröffentlichungstag der Anmeldung: 25.03.1992
(73) Patentinhaber: FILTERWERK MANN & HUMMEL GMBH, D-71631 Ludwigsburg (DE)
(72) Erfinder: Brandauer, Otto, W-7130 Mühlacker (DE); Grassl, Klaus, W-7140 Ludwigsburg 11 (DE); Kosnopfl, Alfred, W-7961 Ebenweiler (DE)
(74) Vertreter: Voth, Gerhard, Dipl.-Ing.

(56) Entgegenhaltungen:
- EP-A- 0 103 894
- FR-A- 1 368 649
- FR-A- 1 460 098
- GB-A- 1 249 827
- US-A- 3 707 829
- US-A- 3 819 157
- PATENT ABSTRACTS OF JAPAN vol. 9, no. 301 (C-316)(2024)28. November 1985 & JP-A-60 139 327 ( HOURAI )

## Beschreibung

Die Erfindung betrifft eine Einrichtung zum Fördern und Mischen von Schüttgut, insbesondere Kunststoffgranulat.

Aus der US-A-47 56 624 ist ein Mischgerät für Schüttgut bekannt, welches einen siloartigen Behälter mit einem trichterförmigen Boden aufweist und wobei innerhalb des Behälters mindestens ein Steigrohr vorgesehen ist, über welches das Schüttgut pneumatisch vom Bodenbereich zurück in den oberen Teil des Behälters förderbar ist.

Zur ausreichenden Durchmischung des Schüttgutes ist ferner am Auslauf des Behälters eine Zellenradschleuse vorgesehen, welche das Schüttgut an die untere Öffnung des Steigrohrs fordert. Für dieses Mischgerät ist jedoch ein hoher Aufwand an mechanischen Komponenten notwendig; insbesondere die im Schüttgut rotierende Zellenradschleuse ist aufwendig und außerdem verschleißbehaftet. Außerdem muß der Austrag des Materials über die Zellenradschleuse erfolgen, wodurch eine rasche Entleerung des Mischgeräts nicht möglich ist.

Ein Mischgerät für Schüttgut mit einem nach unten sich verjügenden Behälter, einem innerhalb des Behälters angeordneten Filterelement und einem Fördervohrsystem zum Zuführen des Schüttguts ist aus der JP-A-60139327 bekannt.

Der Erfindung liegt die Aufgabe zugrunde, die genannten Nachteile zu vermeiden und eine Einrichtung zum Fördern und Mischen von Schüttgut zu schaffen, welche sich durch einen einfachen Aufbau auszeichnet und welche gleichzeitig eine zuverlässige Durchmischung des Schüttgutes gewährleistet.

Diese Aufgabe wird durch den Anspruch 1 gelöst.

Grundgedanke und damit wesentlicher Vorteil der Erfindung ist die Verknüpfung der Förderung des Schüttguts in den Behälter mit der gleichzeitigen Durchmischung des in den Behälter geförderten Schüttgutes. Aufgrund dieser gleichzeitigen Durchmischung können mehrere Schüttgutarten nacheinander dem Behälter über das Förderrohrsystem zugeführt werden. Das Mischen des Schüttgutes wird dadurch erreicht, daß der Materialeinführungsstutzen derart ausgestaltet ist, daß sein Ende bis in unmittelbare Nähe des Bodens des Behälters heranreicht. Durch das Saugfördergebläse wird beim Einfüllen des Schüttgutes in den Behälter über den Materialeinführungsstutzen bewirkt, daß das Material, sobald es diesen Materialeinführungsstutzen verlassen hat, eine Umlenkung erfährt und im Behälter nach oben steigt. Während dieser Bewegung durchmischt sich das neu eintretende Material mit dem bereits im Behälter vorhandenen Material sehr intensiv, ohne daß zusätzliche konstruktive Elemente im Behälter, wie beispielweise Leitschaufeln oder Mischervorrichtungen, nötig wären.

Es hat sich als zweckmäßig erwiesen, den Abstand zwischen dem Ende des Materialeinführungsstutzens und dem Boden bzw. der Bodenverschlußklappe so zu wählen, daß dieser Abstand kleiner als der zweifache Durchmesser des Materialeinführungsstutzens ist.

Gemäß einer Weiterbildung der Erfindung wird vorgeschlagen, die verschiedenen Schüttgüter nacheinander dem Behälter zuzuführen. Während der Umschaltung der Förderventile könnte eine kurze Zeitphase entstehen, in der keine Förderluft durch den Behälter strömt. Um diese Zeitphase zu überbrücken, wird ein Zusatzluftventil geöffnet. Durch dieses strömt Luft in den Behälter ein, so daß der Mischvorgang nicht unterbrochen wird. Dieses Zusatzluftventil kann auch weiterbildungsgemäß dazu verwendet werden, daß nach Beendigung des Förderns von Schüttgut die Förderrohre geleert werden und außerdem der Mischvorgang ohne weitere Materialzufuhr verlängert wird.

Weiterbildungsgemäß werden zur Dosierung der Schüttgüter verschiedene alternative Lösungen aufgezeigt. Zum einen kann diese Dosierung über eine Zeitsteuerung der Förderventile erfolgen. Eine solche Zeitsteuerung arbeitet ohne großen Aufwand sehr zuverlässig und eignet sich für die Förderung von Materialien, die annähernd die gleichen physikalischen Eigenschaften aufweisen.

Eine weitere Möglichkeit der Dosierung besteht darin, daß der Behälter an einer Wägezelle angeordnet ist. Über diese Wägezelle erfolgt die gravimetrische Erfassung des geförderten Materials, so daß hier die Möglichkeit besteht, eine sehr genaue Bestimmung des geförderten Materialgewichts vorzunehmen.

Insbesondere dann, wenn Material in sehr geringen Mengen zudosiert werden muß, beispielsweise Einfärbepigmente für Kunststoffgranulat, ist es zweckmäßig, eine zusätzliche Dosiereinrichtung dem Behälter vorzuschalten, über welche diese Kleinstkomponente dosiert wird.

Bei der Anwendung der Erfindung in der kunststoffverarbeitenden Industrie wird ein solches Misch- und Förderverfahren dazu benutzt, neuwertiges Kunststoffgranulat mit granuliertem Regenerat zu mischen. Während das granulierte Regenerat schon eingefärbt ist, müssen für die Einfärbung der Neuware noch Farbzusätze zugemischt werden. Es hat sich als besonders vorteilhaft erwiesen, daß die Zumischung in Abhängigkeit von der geförderten Menge der Neuware erfolgt. Hierzu wird das nichteingefärbte Kunststoffgranulat als Schüttgut dem Behälter zugeführt und dessen Menge gravimetrisch erfaßt. In Abhängigkeit von dieser geförderten Menge werden die Farbzusätze über die zusätzliche Dosiereinrichtung für die Kleinstkomponenten dosiert. Damit ist auch bei unterschiedlichen Mischungsverhältnissen von Neuware und von granuliertem Regenerat gewährleistet, daß die Einfärbung des gemischten Materials konstant bleibt.

Die Einrichtung zur Durchführung des Verfahrens ist besonders einfach ausgestaltet. Der Behälter ist mit einer selbsttätig sich schließenden Bodenklappe versehen, die durch den Unterdruck im Behälter gesteuert wird.

Ein Filterelement in der Art eines Taschenfilters ist innerhalb des Behälters angeordnet und kann bei Bedarf abgereinigt werden. Das Förderrohrsystem ist direkt mit sämtlichen Förderrohren an den Materialeinführungsstutzen angeschlossen, dessen Ende in erfindungsgemäßer Weise im Behälter positioniert ist.

Eine Weiterbildung dieser Einrichtung sieht vor, daß an dem Auslauf des Behälters ein Zweiwegeventil vorgesehen ist. Über dieses Zweiwegeventil kann das Schüttgut entweder direkt in den Maschinentrichter eingeleitet werden oder einem Auffangbehälter zugeführt werden. Dieser Auffangbehälter dient dazu, Restmaterial aus dem Behälter zu entnehmen, sowie eine Mischung, die nicht dem vorgegebenen Toleranzrahmen entspricht, auszusondern.

Dem Zweiwegeventil kann ein Metalldetektor vorgeschaltet sein. Dies hat den Vorteil, daß evtl. in dem Schüttgut vorhandene Metallteilchen erkannt werden und über eine Steuerung des Zweiwegeventils diese Metallteilchen ebenfalls in den Auffangbehälter gelangen.

Die Erfindung wird nachfolgend anhand von Ausführungsbeispielen näher erläutert. Es zeigt:
- Figur 1: den schematischen Aufbau einer Förder- und Mischeinrichtung
- Figur 2: eine Förder- und Mischeinrichtung mit einer gravimetrischen Mengenerfassung
- Figur 3: eine an den Auslaß einer Förder- und Mischeinrichtung angeschlossene Materialweiche.

Die Förder- und Mischeinrichtung gemäß Figur 1 besteht aus einem Behälter 10, der sich nach unten hin konisch verjüngt und an seinem unteren Ende eine Bodenverschlußklappe 11 aufweist, welche sich beim Abschalten der Förderluft selbsttätig öffnet. Innerhalb des Behälters ist ein Filterelement 12 angeordnet, welches die nach oben aus dem Behälter abgesaugte Förderluft filtert. Die Förderluft der Saugförderung wird über ein Saugfördergebläse 13, welches mit einem Motor 14 versehen ist, erzeugt. Die Förderluft wird über ein Ventil 15, das in der Förderluftleitung 16 angeordnet ist, gesteuert. Im Behälter 10 ist ein Materialeinführungsstutzen 17 hineingeführt, dessen Auslaßende 18 bis unmittelbar in die Nähe der Bodenverschlußklappe 11 heranreicht.

In diesen Materialeinführungsstutzen 17 münden Förderrohre 19, 20, die jeweils mit einem Förderventil 21, 22 versehen sind.

Diese Rohre sind an hier nicht dargestellten Materialsilos angeschlossen. Über eine Rohrleitung 23 ist ferner ein Zusatzluftventil 24 an dem Förderrohrsystem angeschlossen. Über dieses Zusatzluftventil kann Umgebungsluft in das Förderrohrsystem hineingesaugt werden.

Ein Förder- und Mischvorgang stellt sich folgendermaßen dar. Das Saugfördergebläse 13 wird eingeschaltet, das Ventil 15 geöffnet. Hierdurch entsteht ein Unterdruck in dem Behälter 10. Sobald eines der Förderventile 21 oder 22 geöffnet wird, strömt Schüttgut 25 aus einem Vorratssilo über den Materialeinführungsstutzen 17 in den Behälter 10. Aufgrund des im Behälter 10 erzeugten Unterdruckes bleibt die Bodenverschlußklappe 11 geschlossen. Das über den Materialeinführungsstutzen 17 einströmende Schüttgut 25 strömt nach oben und füllt den Behälter. Sobald eine ausreichende Menge dieses Materials im Behälter vorhanden ist, wird das entsprechende Förderventil geschlossen, zwischenzeitlich das Zusatzluftventil 24 geöffnet und anschließend das Förderventil für die zweite Schüttgutart geöffnet. Nunmehr strömt aufgrund des Unterdrucks im Behälter 10 dieses Material über den Materialeinführungsstutzen in den Behälter, steigt dort nach oben und vermischt sich mit dem ersten Material. Bei dieser Aufwärtsbewegung des Materials bewegt sich das insbesondere im Bereich der Behälterwandung befindliche Material nach unten, wird dort jedoch wieder in dieser Aufwärtsstrom mit hineingeführt, so daß damit eine gute Durchmischung der beiden Materialien gewährleistet ist.

Nachdem die erforderliche Materialmenge des zweiten Materials ebenfalls in den Behälter gefördert wurde, wird das entsprechende Förderventil abgeschaltet und das Zusatzluftventil geöffnet. Die nunmehr einströmende Zusatzluft bewirkt, daß sämtliche den Förderventilen 21, 22 nachgeordnete Rohrleitungen leergesaugt werden. Außerdem bewirkt diese Zusatzluft noch eine weitere Vermischung der in dem Behälter 10 befindlichen Materialien 25.

Die Figur 2 zeigt eine Förder- und Mischeinrichtung, bei welcher der Behälter 10 an einer Wägezelle 26 angeordnet ist. Durch diese Wägezelle 26 ist eine gravimetrische Erfassung der in den Behälter einströmenden Schüttgüter möglich, so daß damit eine genaue Bestimmung des Mischungsverhältnisses der Schüttgüter durchgeführt werden kann.

Unterhalb des Behälters 10 ist ein Maschinentrichter 27 dargestellt, der bei der Anwendung der Förder- und Mischeinrichtung in der kunststoffverarbeitenden Industrie unmittelbar auf einer Spritzgußmaschine angeordnet ist, so daß das in dem Behälter 10 gemischte Material (Kunststoffgranulat) direkt der Maschine zugeführt werden kann. Sofern die Zudosierung sehr geringer Mengen von Material erforderlich ist, beispielsweise die Zudosierung von Farbpigmenten, ist es zweckmäßig, zur Einhaltung des genauen Mischungsverhältnisses eine zusätzliche Dosiereinrichtung (28) der Förder- und Mischeinrichtung vorzuschalten.

Eine solche zusätzliche Dosiereinrichtung 28 besteht aus einem Behälter 29, der an seinem Auslauf einen Schneckendosierer oder ähnliches aufweist, wobei die dosierte Menge einem nachgeschalteten Wiegebehälter 30, der ebenfalls an einer Wägezelle 31 befestigt ist, zugeführt wird. Das von dieser Dosiereinrichtung bereitgestellte Material gelangt über die Förderleitung 32 und das Förderventil 33 in das gemeinsame Fördersystem.

Gemäß Figur 3 kann unterhalb des Behälters 10 ein Zweiwegeventil 34 angeordnet sein. Dieses Zweiwegeventil hat die Aufgabe, Material, welches aus dem Behälter 10 ausströmt und nicht in den Maschinentrichter 27 gelangen soll, auszusondern. Dieses Material wird über die Leitung 35 einem Auffangbehälter 36 zugeführt. Das Ventil kann über eine geeignete Steuereinrichtung betätigt werden. Außerdem erfolgt auch eine Betätigung des Ventils mittels eines Metalldetektors 37. Dieser ist oberhalb des Ventils angeordnet und schaltet bei der Sensierung eines Metallteilchens innerhalb des Schüttgutstroms dieses Ventil um, so daß der Teil des Schüttgutstroms, in dem sich das Metallteilchen befindet, ebenfalls dem Auffangbehälter 36 zugeführt wird.

## Patentansprüche

1. Förder- und Mischeinrichtung für Schüttgut, bestehend aus
- einem nach unten sich verjüngenden Behälter (10) mit einer Bodenverschlußklappe (11)
- einem außerhalb des Behälters (10) angeordneten Saugfördergebläse (13), welches zum Absaugen von Förderluft mit dem oberen Teil des Behälters (10) verbunden ist
- einem innerhalb des Behälters angeordneten Filterelement (12) zum Filtern der abgesaugten Förderluft,
- einem Förderrohrsystem zum Zuführen des zu fördernden Schüttguts, wobei mindestens zwei Förderrohre (19, 20) vorgesehen sind und diese jeweils ein Förderventil (21, 22) aufweisen, dadurch gekennzeichnet, daß
- ein Zusatzluftventil (24) an dem Förderrohrsystem angeschlossen ist,
- sämtliche Förderrohre in einen Materialeinführungsstutzen (17) münden, welcher in den Behälter (10) hineingeführt ist und dessen offenes Ende in dem Behälter (10) bis unmittelbar an die Bodenverschlußklappe (11) heranreicht, so daß das geförderte und durch den Materialeinführungsstutzen (17) eintretende Schüttgut (25) unmittelbar in den Bereich der Bodenverschlußklappe (11) gelangt und dort eine Umlenkung erfährt und sich beim Hochsteigen im Behälter (10) mit bereits vorhandenem Schüttgut vermischt.

2. Förder- und Mischeinrichtung nach Anspruch 1, dadurch gekennzeichnet, daß dem Auslauf des Behälters (10) ein Zweiwegeventil (34) nachgeschaltet ist zum Führen des Materialflusses in einen nachfolgenden Maschinentrichter (27) oder in einen Auffangbehälter (36).

3. Förder- und Mischeinrichtung nach Anspruch 2, dadurch gekennzeichnet, daß zwischen dem Auslauf und dem Zweiwegeventil (34) ein Metalldetektor (37) angeordnet ist, welcher Metallteilchen innerhalb des Schüttguts sensiert und das Zweiwegeventil (34) bei der Erfassung von Metallteilchen derart umschaltet, daß das Material, in welchem sich die Metallteilchen befinden, dem Auffangbehälter (36) zugeführt wird.

4. Vorrichtung bestehend aus einer Mehrzahlvon Einrichtungen nach einem der Ansprüche 1-3, wobei diese Einrichtungen in einem Mehrstellenfördersystem vorgesehen sind und mit einem einzigen Auswerte- und Steuersystem, welches im Multiplexverfahren die einzelnen Einrichtungen nacheinander steuert, verbunden sind.

5. Verfahren zum Fördern und Mischen von Schüttgut unter Verwendung der Einrichtung nach Anspruch 1, dadurch gekennzeichnet, daß beim Umschalten der Förderventile (21, 22) von der Zuführung eines ersten Schüttguts auf die Zuführung eines zweiten Schüttguts das Zusatzluftventil (24) geöffnet wird, so daß die Luftströmung nicht unterbrochen wird und der pneumatische Mischvorgang aufrechterhalten bleibt.

6. Verfahren zum Fördern und Mischen von Schüttgut nach Anspruch 5, dadurch gekennzeichnet, daß nach Beendigung des Förderns von Schüttgut das Zusatzluftventil (24) geöffnet wird, so daß gewährleistet ist, daß alle Leitungselemente nach den Förderventilen (21, 22) entleert sind.

7. Verfahren zum Fördern und Mischen von Schüttgut nach einem der Ansprüche 5,6, dadurch gekennzeichnet, daß nach dem Ende der Schüttgutförderung das Zusatzluftventil (24) geöffnet wird und der Mischvorgang ohne weitere Schüttgutzufuhr beliebig verlängerbar ist.

8. Verfahren zum Fördern und Mischen von Schüttgut nach einem der Ansprüche 5-7, dadurch gekennzeichnet, daß die Dosierung der zu mischenden Schüttgüter über eine Zeitsteuerung der Förderventile (21, 22) erfolgt.

9. Verfahren zum Fördern und Mischen von Schüttgut nach einem der Ansprüche 5-8, dadurch gekennzeichnet, daß die Dosierung der zu fördernden Schüttgüter über die gravimetrische Erfassung des Fördergewichts mittels wenigstens einer an dem Behälter (10) angeordneten Wägezelle (26) erfolgt.

10. Verfahren zum Fördern und Mischen von Schüttgut nach einem der Ansprüche 5-9, dadurch gekennzeichnet, daß die Dosierung von Kleinstkomponenten über eine zusätzliche Dosiereinrichtung (28), welche in die entsprechende Förderleitung (32) eingeschaltet ist, erfolgt.

11. Verfahren zum Fördern und Mischen von Schüttgut nach Anspruch 10, dadurch gekennzeichnet, daß die Dosierung einer Kleinstkomponente in Abhängigkeit von der gravimetrisch erfaßten Menge einer im Behälter vorhandenen Schüttgutart oder des gesamten im Behälter angesammelten Schüttgutes erfolgt.

## Claims

1. Arrangement for conveying and mixing loose material, comprising
- a downwardly tapering container (10) with a bottom closure flap (11),
- a suction conveyor fan (13), which is disposed outside the container (10) and connected to the upper portion of the container (10) for the evacuation of conveying air,
- a filtering means (12), which is disposed inside the container, for filtering the evacuated conveying air,
- a conveyor tube system for supplying the loose material to be conveyed, at least two conveyor tubes (19, 20) being provided and each having a respective conveyor valve (21, 22),
characterised in that
- an additional air valve (24) communicates with the conveyor tube system,
- all of the conveyor tubes terminate in a material lead-in pipe (17), which is introduced into the container (10) and the open end of which extends in the container (10) directly to the base closure flap (11) so that the conveyed loose material (25), entering through the material lead-in pipe (17), passes directly into the region of the base closure flap (11) and is deflected there and mixed with already present loose material during the upward movement in the container (10).

2. Conveying and mixing arrangement according to claim 1, characterised in that a two-way valve (34) is connected downstream of the outlet of the container (10) for the guidance of the material flow into a subsequently added machine funnel (27) or into a collecting vessel (36).

3. Conveying and mixing arrangement according to claim 2, characterised in that a metal detector (37) is disposed between the outlet and the two-way valve (34), said metal detector sensing metal particles within the loose material and changing-over the two-way valve (34) upon the detection of metal particles in such a manner that the material, in which the metal particles are situated, is supplied to the collecting vessel (36).

4. Apparatus comprising a plurality of arrangements according to one of claims 1 to 3, wherein these arrangements are provided in a multiplex conveyor system and connected to a single evaluation and control system which controls the individual arrangements in succession in the multiplex process.

5. Method of conveying and mixing loose material by employing the arrangement according to claim 1, characterised in that the additional air valve (24) is opened when the conveyor valves (21, 22) are changed-over from supplying a first loose material to supplying a second loose material, so that the air flow is not interrupted and the pneumatic mixing operation is maintained.

6. Method of conveying and mixing loose material according to claim 5, characterised in that the additional air valve (24) is opened after the conveyance of loose material has terminated in order to ensure that all of the conduction means downstream of the conveyor valves (21, 22) are emptied.

7. Method of conveying and mixing loose material according to one of claims 5 and 6, characterised in that the additional air valve (24) is opened after the end of the conveyance of loose material, and the mixing operation can be extended as desirable without the continued conveyance of loose material.

8. Method of conveying and mixing loose material according to one of claims 5 to 7, characterised in that the loose materials to be mixed are apportioned via a time control means for the conveyor valves (21, 22).

9. Method of conveying and mixing loose material according to one of claims 5 to 8, characterised in that the loose materials to be conveyed are apportioned by means of at least one weighing cell (26), which is disposed on the container (10), via the gravimetric determination of the conveyance weight.

10. Method of conveying and mixing loose material according to one of claims 5 to 9, characterised in that minute components are apportioned via an additional apportioning means (28), which is incorporated in the corresponding feed pipe (32).

11. Method of conveying and mixing loose material according to claim 10, characterised in that a minute component is apportioned in dependence on the gravimetrically determined quantity of one type of loose material present in the container or of all the loose material accumulated in the container.

## Revendications

1. Dispositif pour transporter et mélanger du matériau en vrac comprenant :
- un réservoir (10) qui se rétrécit vers le bas et comporte un volet de fermeture (11) pour le fond,
- une machine aspirante (13) prévue à l'extérieur du réservoir (10) et qui est reliée à la partie supérieure du réservoir (10) pour aspirer le produit à transporter,
- un élément de filtre (12) prévu à l'intérieur du réservoir pour filtrer l'air d'entraînement, aspiré,
- un système de conduite de transport pour fournir le matériau en vrac à transporter, avec au moins deux tubes de transport (19, 20) équipés chacun d'une vanne de transport (21, 22), caractérisé en ce que :
- une vanne d'air supplémentaire (24) est raccordée au système des tuyaux de transport,
- tous les tuyaux de transport débouchent dans un ajutage d'entrée de matériau (17) qui arrive dans le réservoir (10) et dont l'extrémité ouverte débouche dans le réservoir (10) jusque directement au niveau du volet de fermeture (11) du fond, pour que le matériau en vrac (25), transporté, qui arrive par l'ajutage d'entrée de matériau (17), arrive directement au niveau du volet de fermeture (11) du fond et y subit une déviation pour qu'en remontant dans le réservoir (10) il se mélange avec le matériau en vrac qui s'y trouve déjà.

2. Dispositif pour le transport et le mélange selon la revendication 1, caractérisé en ce qu'en aval de la sortie du réservoir (10) il y a une vanne à deux voies (34) pour conduire le flux de matériau dans une trémie de machine (27) en aval ou dans un réceptacle de collecte (36).

3. Dispositif pour le transport et le mélange selon la revendication 2, caractérisé en ce qu'entre la sortie et la vanne à deux voies (34) se trouve un détecteur de métal (37) qui détecte les particules métalliques contenues dans le matériau en vrac et commute la vanne à deux voies (34) lors de la détection de particules métalliques pour que le matériau contenant les particules métalliques soit conduit vers le réceptacle (36).

4. Installation composée de plusieurs dispositifs selon les revendications 1 à 3, ces dispositifs étant prévus dans un système de transport à plusieurs postes et ils sont reliés à un seul système d'exploitation et de commande qui commande successivement les différents dispositifs selon un procédé en multiplex.

5. Procédé pour transporter et mélanger du matériau en vrac à l'aide du dispositif de la revendication 1, caractérisé en ce qu'en commutant les vannes de transport (21, 22) entre l'alimentation d'un premier matériau en vrac et l'alimentation d'un second matériau en vrac on ouvre la vanne d'air supplémentaire (24) pour que le courant d'air ne soit pas interrompu et conserve l'opération de mélange pneumatique.

6. Procédé pour transporter et mélanger du matériau en vrac selon la revendication 5, caractérisé en ce qu'à la fin du transport du matériau en vrac, la soupape d'air supplémentaire (24) est ouverte pour s'assurer que tous les éléments de conduite en aval des vannes de transport (21, 22) soient vides.

7. Procédé pour transporter et mélanger du matériau en vrac selon l'une des revendications 5, 6, caractérisé en ce qu'après la fin du transport du matériau en vrac, la soupape d'air supplémentaire (24) est ouverte et on prolonge de manière quelconque l'opération de mélange sans autre alimentation de matériau en vrac.

8. Procédé pour transporter et mélanger du matériau en vrac selon l'une des revendications 5 à 7, caractérisé en ce que le dosage des matériaux en vrac à mélanger se fait par une commande dans le temps des vannes de transport (21, 22).

9. Procédé pour transporter et mélanger du matériau en vrac selon l'une des revendications 5 à 8, caractérisé en ce que le dosage des matériaux en vrac à transporter se fait par la détection gravimétrique du poids transporté à l'aide d'au moins une cellule de pesée (26) prévue sur le réservoir (10).

10. Procédé pour transporter et mélanger du matériau en vrac selon l'une des revendications 5-9, caractérisé en ce que le dosage des petits composants se fait par un dispositif de dosage supplémentaire (28) équipant la conduite de transport (32) correspondante.

11. Procédé pour transporter et mélanger du matériau en vrac selon la revendication 10, caractérisé en ce que le dosage d'un petit composant se fait en fonction de la quantité gravimétrique détectée dans un type de matériau en vrac contenu dans le réservoir ou de l'ensemble du matériau en vrac accumulé dans le réservoir.
